# EUROPÄISCHE PATENTSCHRIFT

(11) **EP 0 020 628 B1**
(45) Veröffentlichungstag und Bekanntmachung des Hinweises auf die Patenterteilung: **16.02.1983**
(21) Anmeldenummer: 79901617.5
(22) Anmeldetag: 10.12.1979
(51) Int. Cl.: E04B 1/86

(54) **BAUELEMENT FÜR DIE LUFTSCHALLDÄMMUNG**
SOUND INSULATION CONSTRUCTION ELEMENT
ELEMENT DE CONSTRUCTION D'INSONORISATION

(30) Priorität: 11.12.1978 CH 12531/78
(43) Veröffentlichungstag der Anmeldung: 07.01.1981
(73) Patentinhaber: HAWA AG, CH-8932 Mettmenstetten (CH)
(72) Erfinder: SOMMERHALDER, Rudolf, CH-8910 Affoltern a.A. (CH)
(74) Vertreter: Meyer-Saurer, Reinhardt (CH)
(86) Internationale Anmeldenummer: CH7900156
(87) Internationale Veröffentlichungsnummer: WO8001184

## Beschreibung

Die Erfindung betrifft ein Bauelement für die Luftschalldämmung in plattenförmiger Ausbildung zum Einbau in Wänden, Decken und Türen, das eine Anzahl durchbiegeweiche Wände voneinander getrennter, mit einem Granulat oder körnigem Material gefüllter, in vertikaler Richtung unterteilter Kammern aufweist.

Das Mass der Luftschalldämmung einer Wand hängt bekanntlich hauptsächlich von ihrem Flächengewicht, d. h. von ihrer Masse, ab. Aus dieser Feststellung ist theoretisch das den Zusammenhang zwischen dem Flächengewicht einer Wand und der Schalldämmzahl wiedergegebene bekannte Massengesetz abgeleitet worden. Praktische Messungen zeigen aber, dass die nach dem Massengesetz errechneten Schalldämmzahlen nicht erreicht werden, da die elastischen Wandeigenschaften nicht berücksichtigt werden. Wenn mit steigender Schallerregungsfrequenz die Wellen-Länge in Luft bei einer bestimmten Frequenz kleiner wird als die Biegewellenlänge der Wand, treten Koinzidenz-Wirkungen auf, welche aus der Resonanz zwischen der akustischen Anregung der Wand und ihrer freien Biegeschwingungen entstehen und die Schalldämmung stark vermindern. Dieser durch die Koinzidenz-Wirkungen auftretende Einbruch in das Massengesetz liegt bei den meisten Werkstoffen für raumtrennende Wände zwischen 60 und 3 200 Hz, und es scheint unmöglich, in diesem Bereich die theoretische Schalldämmzahl zu erreichen. Die meisten plattenförmigen Wand-oder Türelemente haben ein Flächengewicht von 6-40 kg/m^{2.} Für diese Flächengewichte haben umfangreiche Messungen gezeigt, dass der grösste Teil der Koinzidenz-Wirkungen, d. h. die Verminderung der Schalldämmung, in dem erwähnten Frequenzbereich auftritt.

Es sind erhebliche Anstrengungen unternommen worden, um die Luftschalldämmung von plattenförmigen Bauelementen zu erhöhen. Grundsätzlich kann dies dadurch geschehen, dass bei einer Platte ihr Flächengewicht durch Belegung der Platte mit zusätzlicher Masse erhöht und/oder ihre Eigensteifigkeit vermindert wird, so dass der Einbruch in der Massengesetz erst bei einer über 3 000 Hz liegenden Frequenz erfolgt.

Bekannt ist das Verbinden einer Platte mit Bleiblech, wodurch bei dünnen Trägerplatten eine sehr gute Wirkung erreicht wird, weil der Einbruch oberhalb 3 000 Hz zu liegen kommt. Bei dickeren Platten liegt der Einbruch unter 3 000 Hz, und es tritt die an sich bekannte Verringerung der Luftschalldämmung auf, so dass die Schalldämmzahl deutlich unter dem theoretischen Wert liegt.

Weiter ist ein aus zwei Bahnen eines flexiblen Werkstoffes bestehendes Flächenelement zur Schalldämmung unter Bildung von mit einem Schüttgut gefüllten Kammern (DE-B-1211370). Die eine Bahn bildet hierbei zwischen den Kammern parallele oder sich kreuzende Nuten oder Täler, wobei als Schüttgut Sand genannt ist. Mit Bauelementen dieser Art erreicht man zwar eine Verschiebung der Frequenzen, in denen Koinzidenz-Wirkungen auftreten, zur höheren Frequenzen, jedoch liegen diese immer noch unter 3 000 Hz.

Durch die CH-A-255 026 war es ferner bekannt, Metallabfälle als Füllgut zu verwenden.

Der Erfindung liegt die Aufgabe zugrunde, ein Bauelement der eingangs beschriebenen Art so auszugestalten, dass Koinzidenz-Wirkungen im erwähnten Frequenzbereich von 60-32 000 Hz praktisch nicht auftreten.

Diese Aufgabe wird gemäss der Erfindung dadurch gelöst, dass die Kammern mit einem im wesentlichen kugelförmigen, metallischen Material gefüllt sind.

Die Erfindung ist in einigen Ausführungsbeispielen in der Zeichnung dargestellt und nachfolgend beschrieben.

Es zeigen :
Figur 1 eine Ansicht eines Bauelementes für die Luftschalldämmung aus einer Wellpappe,
Figur 2 einen Schnitt längs der Linie 11-11 in Fig. 1 in stark vergrössertem Massstab,
Figur 3 eine Ansicht eines weiteren Bauelementes für die Luftschalldämmung,
Figur 4 einen Schnitt längs der Linie IV-IV in Fig. 3 in stark vergrössertem Massstab und
Figur 5 eine räumliche Darstellung eines dritten Bauelementes für die Luftschalldämmung aus einer Weichfaserplatte.

Die Erfindung geht von der Ueberlegung aus, ein Bauelement für die Luftschalldämmung so auszubilden, dass Koinzidenz-Wirkungen nicht auftreten. Werden solche Elemente mit plattenförmigen Baustoffen, die ausgesprochene Koinzidenz-Wirkungen zeigen, verbunden, dann sollen diese wesentlich verringert bzw. wirkungslos gemacht werden. Damit wird zunächst das Flächengewicht des plattenförmigen Baustoffes, z. B. einer Holzspanplatte, einer zementgebundenen Spanplatte oder einer Gipsplatte o. dgl., erhöht, was bekanntlich auch eine Erhöhung der Schalldämmwirkung zur Folge hat.

Bei dem in Fig. 1 und 2 dargestellten Bauelement 1 wird eine aus zwei Aussenbahnen 2, 3 und einer gewellten Mittelbahn 4 gebildete Wellpappe benützt, deren zwischen den Bahnen 2, 3, 4 gebildete Hohlräume Kammern 5, 6 bilden, die mit einem metallischen Material gefüllt sind. Das Material besteht hierbei aus einzelnen Metallkügelchen. Die Kammern 5, 6, siehe Fig. 1, verlaufen horizontal, was wesentlich ist, um eine in vertikaler Richtung geringe Höhe der Masse zu erreichen. Die Längenausdehnung in horizontaler Richtung dagegen kann beliebig lang sein. Günstig ist auch, wenn die durch die Bahnen 2, 3, 4 gebildeten Wände der Kammern 5, 6 biegeweich sind. Die Bahnen 2, 3, 4 können deshalb nicht nur aus Pappe bestehen, sie können auch aus einem anderen biegeweichen Material sein.

Das in Fig. 3 und 4 dargestellte Bauelement 1 ist demjenigen nach Fig. 1 und 2 ähnlich. Es sind auch hier Kammern 7 gebildet, die jedoch beulenförmig geformt und durch eine Bahn 8 abgedeckt sind. Die Kammern 7 sind nebeneinander und zueinander versetzt angeordnet sowie ebenfalls mit einem metallischen Material gefüllt.

In Fig. 5 ist ein weiteres Bauelement für die Schalldämmung dargestellt, welches z. B. aus einer Weichfaserplatte 9 hergestellt ist. In die Platte 9 sind Nuten 10 eingearbeitet, welche mit metallischer Masse gefüllt werden, worauf sie mit einer nichtdargestellten Bahn abgeschlossen werden. Wesentlich ist auch hier, dass das Material der Platte 9 biegeweich ist bzw. durch die eingearbeiteten Nuten 10 biegeweich wird. Die Nuten 10 können, wie aus Fig. 5 ersichtlich ist, beidseits vorgesehen werden. Die Platte 9 könnte jedoch auch nur auf einer Seite mit Nuten 10 versehen sein.

Wie bereits erwähnt wurde, können die Wände der Kammern 5, 6, 7 aus verschiedenen Materialien bestehen, z. B. aus Papier, Kunststoff oder Metallen. Auch Materialien aus Holz- oder Mineralfasern, siehe Fig. 5, sind verwendbar. Im weiteren können auch Textilien zur Bildung der Kammern verwendet werden. Hierbei können beispielsweise zwei Stoffbahnen abgesteppt werden, wobei die pulverige oder körnige Masse zwischen den Nähten liegt. Werden hierbei lange und enge Kanäle gebildet, so sind diese in horizontaler Lage anzuordnen.

Das beschriebene Bauelement 1 kann für die Bildung von Wänden, Decken und Türplatten verwendet werden, wobei es zweckmässig auf einem formstabilen Träger befestigt wird, z. B. durch Kleben oder Leimen. Die Wirkung dieses Bauelementes sei an dem nachstehenden Beispiel gezeigt :
Wird eine Spanplatte von 19 mm Wandstärke allein für die Luftschalldämmung verwendet, so weist die Schalldämmzahl in Funktion der Frequenz im Bereich zwischen 1 500 und 2000 Hz Koinzidenz-Wirkungen auf, und es erfolgt hier der Einbruch in das Massengesetz. Wird nun diese Spanplatte mit einem Bauelement nach Fig. 1 belegt, so ist in dem wichtigen Bereich zwischen 100 und 4000 Hz keine Koinzidenz-Wirkung festzustellen. Während der Luftschall-Isolationsindex 1, (nach ISO-Empfehlung R 717/1968) 29 dB beträgt, steigt dieser Wert bei der mit dem Bauelement 1 nach Fig. 1 beschichteten Platte auf 40 dB und liegt bei einem Flächengewicht von 31 kg/m² nur knapp unter dem theoretischen Wert von 42 dB. Dieses überraschende, von den bekannten Ausführungen völlig abweichende Verhalten hat vermutlich verschiedene Gründe.

Zunächst erhält man durch den beschriebenen Aufbau des Bauelementes eine über die gesamte Fläche des Bauelementes angenähert gleichmässige Verteilung des kugelförmigen metallischen Materials, ohne dass, wie dies bei einer durchgehenden vertikalen Kammer der Fall ist, ein Setzen des Materials auftreten könnte. Durch Unterteilen des Spalts, wie dies vor allem bei der Ausführung nach Fig. 2, aber auch angenähert bei Fig. 5, ersichtlich ist, in horizontal sich erstreckende Kammern wird das Setzen des Materials verhindert oder mindestens sehr stark vermindert. Dieselbe Wirkung wird auch durch die Anordnung kleiner Einzelkammern, wie bei der Ausführung nach Fig. 4, erreicht. Wesentlich ist in allen Fällen, dass die Kammerhöhe in vertikaler Richtung sehr gering ist, z. B. etwa 3-10 mm. Weiter wurde bei dem vorgenannten Beispiel als körniges Material ein metallisches Material in Form von Stahlkügelchen verwendet. Das kugelförmige Material hat eine geringe Korngrössenstreuung. Dies erleichtert eine regelmässige Schüttung, so dass ein Setzen oder Zusammensacken, wie dies gegebenenfalls bei anderen, z. B. mineralischen Materialien der Fall sein kann, praktisch nicht auftreten kann. Die Stahlkügelchen berühren sich gegenseitig nur punktförmig und geben daher Gewähr für geringste dynamische Steifigkeit. Bei mineralischen Granulaten, z. B. Sand, verzahnen sich die Einzelkörner, wobei deren freie Beweglichkeit aufgehoben wird. Diese vermutlich nachteilige Erscheinung tritt bei den metallischen kugelförmigen Teilchen nicht auf. Im übrigen ist die innere Dämpfung des metallischen Granulats wegen seiner grösseren spezifischen Masse grösser als diejenige von Sand.

## Patentansprüche

1. Bauelement (1) für die Luftschalldämmung in plattenförmiger Ausbildung zum Einbau in Wänden, Decken und Türen, das eine Anzahl durchbiegeweiche Wände (2, 3, 4) voneinander getrennter, mit einem Granulat oder körnigem Material gefüllter, in vertikaler Richtung unterteilter Kammern (5, 6, 7, 10) aufweist, dadurch gekennzeichnet, dass die Kammern (5, 6, 7, 10) mit einem im wesentlichen kugelförmigen metallischen Material gefüllt sind.

2. Bauelement nach Anspruch 1, dadurch gekennzeichnet, dass die Höhe der Kammern in vertikaler Richtung 3-10 mm beträgt.

3. Bauelement nach Anspruch 1 oder 2, dadurch gekennzeichnet, dass die Kammern in eine Platte (9), z. B. eine Weichfaserplatte, eingearbeitete Nuten (10) sind, die durch eine biegeweiche Abdeckung geschlossen sind.

## Claims

1. Component (1) for airborne-sounc^{P}in platelike construction for incorporation into walls, ceilings and doors, which has a plurality of chambers (5, 6, 7, 10) separated from another by flexible walls (2, 3, 4) and filled with a granular or particulate material and subdivided in the vertical direction, characterized in that the chambers (5, 6, 7, 10) are filled with a metallic, substantially spherical material.

2. Component according to claim 1, characterized in that the extension of the chambers in the vertical direction is 3 to 10 mm.

3. Component according to claim 1 or 2, characterized in that the chambers are slots (10) incorporated into a board (9), e. g. a soft fibreboard, and which are sealed by a flexible covering.

## Revendications

1. Elément de construction d'insonorisation (1) réalisé sous la forme d'une plaque pour être incorporé dans des cloisons, plafonds et portes et qui présente un nombre de compartiments (5, 6, 7, 10) qui, en étant subdivisés dans le sens vertical et séparés les uns des autres par des parois flexibles (2, 3, 4), sont remptis avec des granulés ou avec une matière granûleuse, caractérisé en ce que les compartiments (5, 6, 7, 10) sont remplis avec une matière métallique conformée sensiblement en forme de sphère.

2. Elément de construction suivant la revendication 1, caractérisé en ce que la hauteur des compartiments dans le sens vertical est comprise entre 3 et 10 mm.

3. Elément de construction suivant l'une des revendications 1 ou 2, caractérisé en ce que les compartiments sont constitués par des rainures (10) réalisés dans une plaque (9), par exemple une plaque en fibres tendres et qui sont obturées par un recouvrement flexible.
